# EUROPÄISCHE PATENTSCHRIFT

(11) **EP 2 662 147 B1**
(45) Veröffentlichungstag und Bekanntmachung des Hinweises auf die Patenterteilung: **27.07.2016**
(21) Anmeldenummer: 13002497.9
(22) Anmeldetag: 11.05.2013
(51) Int. Cl.: B05B 11/00, B65D 81/32, B65D 83/00

(54) **Sprühspender für mehrere Komponenten**
Spray-type dispenser for multiple components
Atomiseur pour plusieurs composants

(30) Priorität: 11.05.2012 DE 202012004644 U
(43) Veröffentlichungstag der Anmeldung: 13.11.2013
(73) Patentinhaber: Brugger, Gerhard, 6600 Pflach (AT)
(72) Erfinder: Brugger, Gerhard, 6600 Pflach (AT)
(74) Vertreter: Bockhorni & Kollegen

(56) Entgegenhaltungen:
- DE-A1- 3 911 089
- FR-A1- 2 796 925
- US-A1- 2012 280 065
- US-B1- 6 299 023

## Beschreibung

Die Erfindung betrifft einen Sprühspender für mehrere Komponenten, insbesondere für einen einstellbaren Dosierspender, gemäß den oberbegrifflichen Merkmalen des Anspruches 1.

Dokument US 6299023 B1 beschriebt eine Sprühspender für mehrere Komponenten, insbesondere für einen einstellbaren Dosierspender, gemäß dem Oberbegriff des Anspruchs 1.

Derartige Sprühspender werden meist für Kosmetikartikel (z.B. Parfüms), bei denen eine Pflegekomponente beigemischt wird, für Reinigungsmittel, bei dem die Konzentration verändert wird oder Produkte, die aus mehreren Komponenten bestehen, die nicht gemeinsam gelagert werden können oder ihre Wirkung erst beim Zusammentreffen der Komponenten entwickelt, verwendet. Die Austrittsöffnungen für die zwei (oder mehr) Komponenten sollten dabei eng beieinander liegen, so dass sich die Sprühkegel überlappen und somit das Produkt vermischt z. B. auf die Haut gelangt. Nachteilig ist hierbei jedoch, dass die beiden (oder mehr) Zuführkanäle mit haarfeinen Durchlässen relativ kompliziert herzustellen sind. So sollten die Austrittsöffnungen möglichst parallel zueinander ausgerichtet sein, um eine weitgehende Überlagerung der Sprühkegel und damit Durchmischung zu ermöglichen. Die Pumpeinheiten sind jedoch bei symmetrischer Anordnung um einige Zentimeter voneinander entfernt, so dass für eine parallele Ausrichtung der Austrittsöffnungen die Zuführkanäle gebogen sein sollten. Dies verkompliziert die Herstellung jedoch zusätzlich, da die feinen Durchlässe kaum mehr exakt geformt bzw. das Bauteil kaum mehr entformt werden kann, außer dass zu besonders komplizierten Werkzeugformen gegriffen wird.

Demzufolge liegt der Erfindung die Aufgabe zugrunde, einen Sprühspender für mehrere Komponenten zu schaffen, wobei die vorstehend genannten Nachteile vermieden werden, insbesondere ein vereinfachter, kostengünstiger und kompakter Aufbau erzielt wird.

Diese Aufgabe wird gelöst durch einen Sprühspender mit den Merkmalen des Anspruches 1. Vorteilhafte Ausgestaltungen sind Gegenstand der Unteransprüche.

Durch die vorgeschlagene Gestaltung der Zuführkanäle wird bei der Herstellung im Spritzgießverfahren oder einer ähnlichen Produktionstechnik eine exakte Ausbildung des feinen Durchlasses des jeweiligen Zuführkanals erreicht. Zudem wird insbesondere eine einfache Ausformbarkeit und ein einfacher Werkzeug-Aufbau erzielt. Weiterhin wird eine eng nebeneinander liegende Anordnung der Austrittsöffnungen sowie deren parallele Ausrichtung, wodurch sich nicht nur eine kompakte Bauweise sondern auch eine gute Überlappung der Sprühkegel und damit Durchmischung ergibt. Die Montage mit Überführung des zunächst geradlinig hergestellten Zuführkanals in die gebogene Einbauposition kann dabei sehr einfach erfolgen, insbesondere mit einer Raste und einem gewölbten Bügel.

Bevorzugt sind die Austrittsöffnungen an Schiebern angeordnet, die zusammen mit dem jeweiligen Zuführkanal und Pumpenkopf sowie angrenzender Bauteile einstückig als Spritzgussteil hergestellt werden, so dass sich fertigungstechnische Vorteile mit entsprechend preisgünstiger Herstellung ergeben.

Weiterhin kann an jeweiligen Pumpenkopf ein radialer Vorsprung vorgesehen sein, wiederum bevorzugt als integrales Spritzgussteil hergestellt. Dieser jeweilige Vorsprung liegt unterhalb einem Verstellteil und kann somit bei Betätigung eines Druckknopfes die entsprechende Pumpeneinheit betätigen. Dies kann simultan erfolgen, so dass bei zwei Komponenten ein Mischungsverhältnis von 1:1 ergibt. Die Betätigung kann aber durch unterschiedliche Höhenpositionierung des Vorsprungs und/oder des Verstellteils höhen- und damit versetzt erfolgen, so dass sich unterschiedliche Mischungsverhältnisse ergeben, wie die in der DE 20 2009 014 316 näher beschrieben ist. Das Verstellteil/Betätigungselement ist hierbei bevorzugt zwischen den Pumpeinheiten angeordnet, so dass eine besonders kompakte Bauweise des Sprühspenders erzielt wird. Hierzu trägt auch die nahezu bündige Anordnung des Verstellteil/Betätigungselements im Gehäuse bei.

Nachfolgend wird ein Ausführungsbeispiel des Sprühspenders anhand der Zeichnung näher erläutert beschrieben. Hierbei zeigen:
- Fig. 1: eine Vorderansicht eines Sprühspenders;
- Fig. 2: eine Seitenansicht des Sprühspenders;
- Fig. 3: eine Schnittdarstellung entlang der Schnittlinie A-A in Fig. 2;
- Fig. 4: eine Perspektiv-Darstellung des Sprühspenders ohne Gehäuse
- Fig. 5: eine Draufsicht entsprechend Fig. 1;
- Fig. 6: eine weitere Draufsicht ohne Gehäuse
- Fig. 7: eine detaillierte Rückansicht ohne Gehäuse
- Fig. 8: vier Ansichten eines Zuführkanals im geradlinigen Herstellungszustand; und
- Fig. 9: vier Ansichten des Zuführkanals im gebogenen Einbauzustand.

In Fig. 1 ist ein Sprühspender 1 in Vorderansicht dargestellt, der zum Auftragen von Zweikomponentenprodukten verwendet wird, beispielsweise für Kosmetikartikel, die aus zwei oder mehr Komponenten bestehen. Diese Komponenten werden in hier nur schematisch dargestellten Kartuschen 1a aus gefördert bzw. mittels je einer Pumpeinheit 1 b gepumpt, wobei die beiden Komponenten getrennt über Zuführkanäle 4a und 4b (vgl. Fig. 4) zu den Austrittsöffnungen 3a und 3b zugeführt werden. Diese sind benachbart zueinander angeordnet und bevorzugt parallel zueinander ausgerichtet, um die Überlagerung der Sprühkegel zu erzielen, wenn ein Verstellteil/Betätigungselement 6 niedergedrückt wird. Der Betätigungshub ist etwa aus dem die Austrittsöffnungen 3a und 3a aufnehmenden Fenster in Fig. 1 ersichtlich.

In Fig. 2 ist eine gegenüber Fig. 1 um 90° gedrehte Ansicht dargestellt, wobei neben dem Gehäuse 7 ein darin eingesetztes Verstellteil/Betätigungselement 6 ersichtlich ist (vgl. auch Fig. 4). In Fig. 3 ist eine Schnittdarstellung entlang der Schnittlinie A-A in Fig. 2 gezeigt. Hieraus ist die Anordnung der Kartuschen 1a für die beiden Komponenten ersichtlich, ebenso die beiden Pumpeinheiten 1b, die teilweise vom Gehäuse 7 umschlossen sind. Hierdurch ergibt sich bei kompakter Bauweise eine einfache Montage.

In Fig. 4 ist eine Perspektivansicht mit abgenommenen oder noch nicht montierten Gehäuse 7 gezeigt. Die Komponente aus der hier vorderen Kartusche 1a wird von der Pumpeinheit 1 b und den Pumpenkopf 1 c über den Zuführkanal 4a zur Austrittsöffnung 3a gefördert. Analog gelangt die zweite Komponente B (aus der hier hinteren Kartusche) über den Zuführkanal 4b zur Austrittsöffnung 3b, die ebenso wie die andere Austrittsöffnung an einer Sichtblende 4d angeordnet ist. Die Austrittsöffnungen können auch zusätzliche Sprüheinsätze aufweisen, wodurch eine intensive Sprühwirkung der Komponenten erzielt wird. Aus dieser Perspektivansicht ist auch die kompakte Anordnung des Verstellteil/Betätigungselements 6 zwischen den beiden Pumpeinheiten 1b bzw. den darauf aufgesteckten Pumpenköpfen 1c ersichtlich, ebenso die Rändelung am Umfang des Verstellteil/Betätigungselements 6. Durch Verdrehen des Verstellteil/Betätigungselements 6 kann das Mischungsverhältnis der Komponenten verändert werden, z.B. ausgehend von einer 50:50-Dosierung zu einem 70:30-Mischungsverhältnis übergegangen werden. Dies kann in einfacher und ergonomischer Weise erreicht werden, da das Verstellteil/Betätigungselement 6 in das Gehäuse 7 bündig eingesetzt ist, wie aus der Draufsicht in Fig. 5 ersichtlich ist.

In Fig. 6 ist wiederum eine Draufsicht ohne Gehäuse 7 dargestellt, um insbesondere den Verlauf der Zuführkanäle 4a und 4b zu den entsprechenden Austrittsöffnungen 3a und 3b zu verdeutlichen. Dabei ist auch die kompakte Anordnung des Verstellteil/Betätigungselement 6 erkennbar, während in der darüber befindlichen Fig. 7 eine zugehörige Rückansicht gezeichnet ist, um die Funktion des Verstellteil/Betätigungselements 6 zu erläutern. Dieses weist nämlich zu den Pumpeinheiten 1 b hin treppenförmige Verlängerungen auf, die bevorzugt konzentrisch oder ineinander geschachtelt angeordnet sind und jeweils mit einem Vorsprung 5 am Pumpenkopf 1c zusammenwirken. Der Hier linke Vorsprung 5 ist in Radialrichtung länger und wirkt so mit dem inneren "Treppenring" zusammen, während der hier rechte Vorsprung 5 kürzer ist und mit dem äußeren "Treppenring" des Verstellteil/Betätigungselements 6 zusammenwirkt. Wenn die "Treppenring" um die Hochachse verdreht werden, ergibt sich (beim Drücken des Verstellteil/Betätigungselements 6) eine zeitverzögerte Betätigung der Pumpeinheiten 1 b (außer bei der Mittelstellung mit zeitgleicher Pumpenbetätigung) und damit ein unterschiedliches Mischungsverhältnis.

In Fig. 8 und 9 ist die hier wesentliche Gestaltung der Zuführkanäle 4a, 4b am Beispiel des Zuführkanals 4b dargestellt. Fig. 8 zeigt hierbei den Herstellungszustand, während Fig. 9 den Montage- oder Einbauzustand zeigt. Die Bezugszeichen sind hierbei analog eingetragen, wobei dies entsprechend für den Zuführkanal 4a gilt. Links oben ist die Austrittsöffnung 3b und der Vorsprung 5 ersichtlich. Rechts daneben ist (um 90° gedreht) eine Stegfeder 4c erkennbar, die unterhalb des Zuführkanals 4b (vgl. darunter befindliche Perspektivansicht) einstückig daran angeformt ist, insbesondere im Spritzgießverfahren. Gleiches gilt auch für die Sichtblende 4d, die zudem eine Raste 4f aufweist, wie dies in der Draufsicht links daneben dargestellt ist. Hierdurch kann der bei der Herstellung geradlinige und damit gut entformbare Zuführkanal 4b zu einen Bügel 4e hin gebogen werden und dort mit der Raste 4f verriegelt werden (vgl. die analoge Darstellung in Fig. 9, links unten). Die in Fig. 8 und 9 gezeigten Bauteile bilden damit ein einziges, kostengünstig herzustellendes Spritzgussteil, das zudem einfach zu montieren ist.

## Patentansprüche

1. Sprühspender für mehrere Komponenten, insbesondere für einen einstellbaren Dosierspender, mit zueinander benachbarten Austrittsöffnungen für die Komponenten, wobei die Austrittsöffnungen, aus denen bei Gebrauch Sprühkegel austreten, über je einen Zuführkanal
mit je einer Pumpeinheit für die jeweilige Komponente in Verbindung stehen,
**dadurch gekennzeichnet, dass** der jeweilige Zuführkanal (4a, 4b) bei der Herstellung geradlinig (Fig. 8) ist und beim Einbau (Fig. 9) im Sprühspender (1) gebogen ist,
sowie in Einbauposition so festgelegt sind, dass sich die Sprühkegel überlappen.

2. Sprühspender nach Anspruch 1, **dadurch gekennzeichnet, dass** der Zuführkanal (4a, 4b) eine einstückig angeformte Stegfeder (4c) aufweist.

3. Sprühspender nach Anspruch 1 oder 2, **dadurch gekennzeichnet, dass** die Austrittsöffnungen (3a, 3b) eng nebeneinander angeordnet und parallel ausgerichtet sind.

4. Sprühspender nach einem der Ansprüche 1 bis 3, **dadurch gekennzeichnet, dass** der Zuführkanal (4a, 4b) eine Sichtblende (4d) aufweist, die eine Raste (4f) zur Festlegung des Zuführkanals (4a, 4b) aufweist, wobei insbesondere ein entsprechend gewölbter Bügel (4e) vorgesehen ist.

5. Sprühspender nach einem der Ansprüche 1 bis 4, **dadurch gekennzeichnet, dass** der Pumpenkopf (1c) einen radialen Vorsprung (5) aufweist.

6. Sprühspender nach Anspruch 5, **dadurch gekennzeichnet, dass** der Vorsprung (5) einem treppen- oder wendelförmigen Verstellteil (6) gegenüberliegt, insbesondere in konzentrischer Anordnung.

7. Sprühspender nach einem der Ansprüche 1 bis 6, **dadurch gekennzeichnet, dass** die Zuführkanäle (4a, 4b...) zusammen mit dem jeweiligen Pumpenkopf (1c) und angrenzenden Bauteilen (4c, 4d, ....) als ein Spritzgussteil ausgebildet sind.

8. Sprühspender nach Anspruch 6 oder 7, **dadurch gekennzeichnet, dass** das Verstellteil (6) zwischen den Pumpeinheiten (1b) bzw. Pumpenköpfen (1c) angeordnet ist.

9. Sprühspender nach einem der Ansprüche 6 bis 8, **dadurch gekennzeichnet, dass** das Verstellteil (6) am Umfang eine Rändelung aufweist und in einen Betätigungs-Druckknopf (7) weitgehend bündig eingesetzt ist.

## Claims

1. A spray dispenser for plural components, in particular for an adjustable dosing dispenser with mutually adjacent outlet openings for the components, wherein the outlet openings, from which spray cones are let out when in use, are connected with a pump unit for the respective connponent, **characterized in that** the respective supply channel (4a, 4b) is straight at manufacturing (fig. 8) and bent on assembly (fig. 9) in the spray dispenser (1) as well as defined in a mounting position so that the spray cones overlap.

2. The spray dispenser according to claim 1, **characterized in that** the supply channel (4a, 4b) comprises an integrally formed spring web (4c).

3. The spray dispenser according to claim 1 or 2, **characterized in that** the outlet openings (3a, 3b) are arranged closely next to each other and are oriented in parallel.

4. The spray dispenser according to one of the claims 1 to 3, **characterized in that** the supply chain (4a, 4b) provides a masking plate (4d) having a detent (4f) for defining the supply chain (4a, 4b), wherein in particular a respectively arched bracket (4e) is provided.

5. The spray dispenser according to one of the claims 1 to 4, **characterized in that** the pump head (1c) has a radial projection (5).

6. The spray dispenser according to claim 5, **characterized in that** the projection (5) is opposite to a stepped or coiled adjuster part (6), in particular in a concentric arrangement.

7. The spray dispenser according to one of the claims 1 to 6, **characterized in that** the supply channels (4a, 4b...) are formed as an injection-molded part together with the respective pump head (1c) and adjacent components (4c, 4d, ...).

8. The spray dispenser according to claim 6 or 7, **characterized in that** the adjuster part (6) is arranged between the pump units (1b) and the pump heads (1c).

9. The spray dispenser according to one of the claims 6 to 8, **characterized in that** the adjuster part (6) has a knurling on the periphery and an actuating push-button (7) being essentially flush thereto.

## Revendications

1. Distributeur-pulvérisation destiné à une pluralité de composants, en particulier à un distributeur-doseur, comprenant des orifices de sortie adjacentes les unes autres destinées aux composants, les orifices de sortie, desquelles sortent un cône de pulvérisation en utilisation, étant chacune en liaison, par le biais d'un conduit d'alimentation, avec une unité de pompage destinée au composant respectif, **caractérisé en ce que** le conduit d'alimentation (4a, 4b) respectif est rectiligne lors de la fabrication (Fig. 8) et est plié lors du montage (Fig. 9) dans le distributeur-pulvérisateur (1), et est fixé dans la position de montage de sorte que les cônes de pulvérisation se chevauchent.

2. Distributeur-pulvérisateur selon la revendication 1, **caractérisé en ce que** le conduit d'alimentation (4a, 4b) comprend une bande élastique (4c) formée d'une seule pièce.

3. Distributeur-pulvérisateur selon la revendication 1 ou 2, **caractérisé en ce que** les orifices de sortie (3a, 3b) sont disposés les uns juste à côté des autres et orientés les uns parallèlement aux autres.

4. Distributeur-pulvérisateur selon l'une des revendications 1 à 3, **caractérisé en ce que** le conduit d'alimentation (4a, 4b) comprend un cache (4d) qui comporte un cran (4f) destiné à fixer le conduit d'alimentation (4a, 4b), en particulier un étriper (4e) étant prévu qui est incurvé de façon correspondante.

5. Distributeur-pulvérisateur selon l'une des revendications 1 à 4, **caractérisé en ce que** la tête de pompe (1c) comporte une saillie radiale (5).

6. Distributeur-pulvérisateur selon la revendication 5, **caractérisé en ce que** la saillie (5) est située en face d'un élément de réglage (6) forme de gradin ou d'hélice, en particulier selon un agencement concentrique.

7. Distributeur-pulvérisateur selon l'une des revendications 1 à 6, **caractérisé en ce que** les conduits d'alimentation (4a, 4b...) sont configurés, conjointement avec la tête de pompe (1c) respective et des composants adjacents (4c, 4d...), en pièce moulée par injection.

8. Distribution-pulvérisateur selon la revendication 6 ou 7, **caractérisé en ce que** l'élément de réglage (6) est disposé entre les unités de pompe (1b) ou les têtes de pompe (1c).

9. Distributeur-pulvérisation selon l'une des revendications 6 à 8, **caractérisé en ce que** l'élément de réglage (6) comporte sur la périphérie un moletage et est inséré quasiment à fleur dans un bouton-poussoir d'actionnement (7).
